# EUROPÄISCHE PATENTSCHRIFT

(11) **EP 1 571 967 B1**
(45) Veröffentlichungstag und Bekanntmachung des Hinweises auf die Patenterteilung: **13.03.2013**
(21) Anmeldenummer: 03812584.5
(22) Anmeldetag: 06.11.2003
(51) Int. Cl.: A47L 15/42

(54) **GESCHIRRSPÜLMASCHINE SOWIE MODUL ZUM EINBAU IN ODER ANSCHLUSS AN EINE GESCHIRRSPÜLMASCHINE**
DISHWASHER, AND MODULE FOR INTEGRATING INTO, OR CONNECTING TO, THE SAME
LAVE-VAISSELLE ET MODULE DE MONTAGE DANS OU DE RACCORDEMENT A UN LAVE-VAISSELLE

(30) Priorität: 09.12.2002 DE 10257455
(43) Veröffentlichungstag der Anmeldung: 14.09.2005
(73) Patentinhaber: BSH Bosch und Siemens Hausgeräte GmbH, 81739 München (DE)
(72) Erfinder: ROSENBAUER, Michael, 86756 Reimlingen (DE)
(86) Internationale Anmeldenummer: PCT/EP2003/012420
(87) Internationale Veröffentlichungsnummer: WO 2004/052168

(56) Entgegenhaltungen:
- EP-A- 0 742 308
- DE-A- 3 404 211
- DE-A- 3 839 204
- DE-A- 19 713 686
- DE-U- 29 615 963

## Beschreibung

Die Erfindung betrifft eine Geschirrspülmaschine, insbesondere eine Geschirrspülmaschine mit optionaler Fernanzeige, z. B. Restlaufzeit- bzw. Programmstand-Fernanzeige, sowie ein Modul zum Einbau in oder Anschluss an eine Geschirrspülmaschine.

Herkömmliche Geschirrspülmaschine weisen üblicherweise wenigstens eine, z. B. oben an der Frontseite der Geschirrspülmaschine angeordnete, Anzeigevorrichtung auf. An dieser Anzeigevorrichtung können z. B. Informationen bzgl. der Restlaufzeit und dem aktuellen Programmstand (Beendigung von Programmen oder Teilen hiervon) und/oder Informationen bzgl. der jeweils getroffenen Programmwahl, der Temperatur, dem Salzvorrat, dem Klarspülervorrat etc. abgelesen werden.

Des weiteren weisen Geschirrspülmaschinen herkömmlicherweise eine Tür auf, die vorne unten an der Geschirrspülmaschine schwenkbar gelagert ist, und die - zum Befüllen oder Entleeren der Geschirrspülmaschine - in eine geöffnete Stellung geschwenkt werden kann.

Die o.g. Anzeigevorrichtung kann - statt wie oben erläutert oben an der Frontseite der Geschirrspülmaschine - z. B. auch im oberen Bereich einer Außentür der Tür angeordnet sein.

Es sind aber auch Geschirrspülmaschinen bekannt, bei denen - z. B. aus optischen Gründen - die Tür der Geschirrspülmaschine oder eine daran befestigte Verkleidung, eine sogenannte Möbelplatte, im geschlossenen Zustand die gesamte Frontseite der Geschirrspülmaschine verdeckt. Die Vorderseite der Tür oder der Verkleidung kann dann vorteilhaft optisch ähnlich den Vorderseiten von an die Geschirrspülmaschine angrenzenden Küchenmöbeln ausgestaltet sein.

Allerdings kann, insbesondere bei derartigen Türen, das Problem auftreten, dass im geschlossenen Zustand der Tür die Anzeigevorrichtung verdeckt wird und somit die von der Anzeigevorrichtung angezeigten Informationen nicht abgelesen werden können.

In der DE 34 04211 A1 ist ein Haushaltsgerät (dort: ein Gefrierschrank) beschrieben, an dessen Frontseite ein eine Anzeigevorrichtung aufweisendes, spezielles Steuergerät angeordnet ist. An der Anzeigevorrichtung werden Überwachungsdaten wie z. B. die Gefrierschrank-Temperatur angezeigt. Das Steuergerät ist über ein entsprechendes, in eine Steckdose eingestecktes Kabel an ein Haushalts-Stromversorgungsnetz angeschlossen und gibt an dieses elektrische Signale aus, in denen die o.g. Überwachungsdaten codiert sind. Die vom Steuergerät ausgegebenen, codierten elektrischen Signale werden über das Stromversorgungsnetz an eine weitere, im jeweiligen Haushalt vorgesehene Steckdosen und von einem in eine derartige Steckdose eingesteckten, separaten Kabel an eine entfernt von dem Haushaltsgerät, insbesondere in einem anderen Zimmer befindliche, am Zimmerboden aufgestellte, kastenförmige Fernanzeige-Vorrichtung übertragen. In der Fernanzeige-Vorrichtung werden die vom Steuergerät ausgesandten, über das Stromversorgungsnetz übertragenen, codierten Signale ausgewertet und dann die entsprechenden Überwachungsdaten an mehreren, entsprechenden Displays der Fernanzeige-Vorrichtung angezeigt.

Durch das in das Haushaltsgerät fest eingebaute, gesonderte, die o.g. Überwachungsdaten-Signale in das Stromversorgungsnetz einspeisende Steuergerät, werden die Herstellkosten für das Haushaltsgerät wesentlich erhöht und damit auch der Anschaffungspreis für den Benutzer, unabhängig davon, ob die Fernanzeige-Funktion später dann tatsächlich genutzt wird.

Der Erfindung liegt die Aufgabe zugrunde, eine Geschirrspülmaschine zu schaffen, die die Möglichkeit eine Fernanzeige-Vorrichtung zu betreiben, aufweist sowie diese Möglichkeit unter Vermeidung hoher Herstellkosten für den Benutzer wählbar macht.

Diese Aufgabe wird mit der Erfindung nach den unabhängigen Ansprüchen gelöst.

Vorteilhafte Weiterbildungen der Erfindung sind in den Unteransprüchen beschrieben.

Eine Geschirrspülmaschine mit wenigstens einer Anzeigevorrichtung zur Anzeige von Daten, ist erfindungsgemäß so ausgestaltet, dass in die Geschirrspülmaschine optional zusätzlich ein separates Daten-Fernanzeige-Aktivier-Modul und/oder Daten-Fernanzeige-Sende-Modul eingebaut oder angeschlossen werden kann, welches von der Anzeigevorrichtung oder einer Steuereinrichtung der Geschirrspülmaschine bereitgestellte Daten verarbeitet und diese entsprechende Daten über das Stromversorgungsnetz an eine Fernanzeige-Vorrichtung weiterleitet.

Dadurch wird für die Geschirrspülmaschine eine zusätzliche Daten-Fernanzeige-Option bereitgestellt.

Bevorzugt sind die vom Daten-Fernanzeige-Aktivier-Modul und/oder Daten-Fernanzeige-Sende-Modul weitergeleiteten Daten die Restlaufzeit und/oder den Programmstand betreffende Daten.

Vorteilhafterweise sind die an der Anzeigevorrichtung angezeigten Daten die jeweils getroffene Programmwahl und/oder die Temperatur und/oder den Salzvorrat und/oder den Klarspülervorrat betreffende Daten.

Nach einer vorteilhaften Ausführungsform der Erfindung unterscheiden sich die an der Anzeigevorrichtung angezeigten Daten zumindest teilweise von den vom Daten-Fernanzeige-Aktivier-Modul und/oder Daten-Fernanzeige-Sende-Modul weitergeleiteten oder von den vom Fernanzeige-Vorrichtung angezeigten Daten, wobei insbesondere die an der Anzeigevorrichtung angezeigten Daten nicht die Restlaufzeit und/oder den Programmstand betreffende Daten sind.

Das erfindungsgemäße Modul zum Einbau in oder Anschluss an eine Geschirrspülmaschine ist so ausgestaltet, dass es optional zusätzlich in eine Geschirrspülmaschine eingebaut oder an eine solche angeschlossen werden kann, und dann von einer Anzeigevorrichtung oder einer Steuereinrichtung der Geschirrspülmaschine bereitgestellte Daten verarbeitet, und diesen entsprechende Daten über das Stromversorgungsnetz an ein Fernanzeige-Vorrichtung weiterleitet.

Außer von der erfindungsgemäßen Geschirrspülmaschine aus können zusätzlich auch von einem oder mehreren weiteren Haushaltsgeräten, z. B. einer Waschmaschine, einem Wäschetrockner, einem Kühlschrank, einem Gefrierschrank, etc., aus über das Stromversorgungsnetz jeweils anzuzeigende Informationen betreffende Daten gesendet werden, wobei die Informationen auf das jeweils entsprechende Haushaltsgerät bezogen sind, z. B. dessen Restlaufzeit betreffen oder dessen Temperatur, etc..

Da der Einbau bzw. der Anschluss des erfindungsgemäßen Moduls (und damit die Bereitstellung einer Fernanzeige-Funktion) lediglich optional vorgesehen ist, können die Grund-Herstellkosten für die Geschirrspülmaschine gering gehalten werden.

Der Einbau bzw. der Anschluss des erfindungsgemäßen Moduls ist ohne Fachmann, z. B. ohne Bestellung eines Kundendienstmonteurs, durch den Benutzer selbst möglich.

Mit der Erfindung ist eine Geschirrspülmaschine geschaffen, die die Möglichkeit eine Fernanzeige-Vorrichtung zu betreiben, aufweist und diese Möglichkeit unter Vermeidung hoher Herstellkosten für den Benutzer wählbar macht.

Im folgenden wird die Erfindung anhand von Ausführungsbeispielen und der beigefügten Zeichnung näher erläutert. In der Zeichnung zeigt:
- Figur 1: eine schematische Darstellung des prinzipiellen Aufbaus einer Geschirrspülmaschine der vorliegenden Erfindung bei ausgebautem Daten-Fernanzeige-Aktivier-Modul und/oder Daten-Fernanzeige-Sende-Modul, und halb-geöffneter Tür;
- Figur 2: eine schematische Darstellung der in Figur 1 gezeigten Geschirrspülmaschine bei geschlossener Tür; und
- Figur 3: eine schematische Darstellung einer Fernanzeige-Vorrichtung, und der in Figur 1 gezeigten Geschirrspülmaschine bei eingebautem Daten-Fernanzeige-Aktivier-Modul und/oder Daten-Fernanzeige-Sende-Modul.

In Figur 1 ist eine Geschirrspülmaschine 1 gezeigt, die einen Sockel 3 aufweist, sowie eine Tür 2, die an einem vorne unten liegenden Bereich der Geschirrspülmaschine 1 um eine nicht gezeigte, horizontale Achse schwenkbar gelagert ist und zum Befüllen oder Entleeren der Geschirrspülmaschine 1 (wie durch einen Pfeil A veranschaulicht) von der in Figur 1 gezeigten geschlossenen Stellung in eine geöffnete Stellung geschwenkt werden kann.

Die Geschirrspülmaschine 1 weist außerdem im gezeigten Ausführungsbeispiel eine, ein Display aufweisende Anzeigevorrichtung 5 auf und ein oder mehrere Bedienelemente 6, z. B. entsprechende Tasten, die an der oberen Kante 8 der Tür 2 angeordnet sind.

An der Anzeigevorrichtung 5, insbesondere an derem Display, werden z. B. Informationen bzgl. der jeweils getroffenen Programmwahl und/oder bzgl. der (gewählten) Temperatur, dem Salzvorrat, dem Klarspülvorrat, etc. und/oder bzgl. der Restlaufzeit des jeweiligen Programms und/oder bzgl. dem aktuellen Programmstand (Beendigung eines Programms oder von Teilen hiervon) angezeigt.

Wie aus Figur 2 hervorgeht, wird im geschlossenen Zustand der Tür 2 die obere Kante 8 der Tür 2 der Geschirrspülmaschine 1 im gezeigten Ausführungsbeispiel von einer Arbeitsplatte 9 der Geschirrspülmaschine 1 und damit auch die dort vorgesehene Anzeigevorrichtung 5 mit deren Display und das oder die dort angeordneten Bedienelemente 6 verdeckt. Die von der Anzeigevorrichtung 5 bzw. deren Display angezeigten Daten können nicht abgelesen werden.

Um dies dennoch zu ermöglichen, kann erfindungsgemäß - optional - in eine z. B. an der Vorderseite 3a des Sockels 3 der Geschirrspülmaschine 1 vorgesehene Öffnung 4, insbesondere in einen Schacht bzw. einen darin vorgesehenen Adapter ein Daten-Fernanzeige-Aktivier-Modul oder Fernanzeige-Daten-Sende-Modul 7, z. B. eine entsprechende Chip-Karte, eingeschoben bzw. eingesteckt (siehe Pfeil B in Figur 1) werden (in Figur 3 gestrichelt dargestellt).

Das Daten-Fernanzeige-Aktivier-Modul oder Daten-Fernanzeige-Sende-Modul 7 weist Anschlüsse auf, die im eingeschobenen bzw. eingebauten Zustand über entsprechende, in der Geschirrspülmaschine 1 vorgesehene Leitungen mit der Anzeigevorrichtung 5 oder einer entsprechenden, nicht näher erläuterten Steuereinrichtung verbunden sind und über die an das Daten-Fernanzeige-Aktivier-Modul oder Daten-Fernanzeige-Sende-Modul 7 von der Anzeigevorrichtung 5 oder der Steuereinrichtung die jeweils anzuzeigenden Informationen, bzgl. Restlaufzeit und/oder aktuellem Programmstand und/oder getroffener Programmwahl und/oder Temperatur und/oder Salzvorrat und/oder Klarspülvorrat, etc., betreffenden Daten gesendet werden.

Diese Daten werden im Daten-Fernanzeige-Aktivier-Modul oder Daten-Fernanzeige-Sende-Modul 7 verarbeitet und in Form entsprechend modulierter und codierter Signale über einen oder mehrere weitere Anschlüsse des Daten-Fernanzeige-Aktivier-Modul oder Daten-Fernanzeige-Sende-Moduls 7, die über eine oder mehrere weitere, in der Geschirrspülmaschine 1 vorgesehene Leitungen mit einem an die Geschirrspülmaschine 1 angeschlossenen, zusätzlich der Stromversorgung der Geschirrspülmaschine 1 dienenden Stromversorgungskabel 12 verbunden sind, dem im jeweiligen Haushalt vorgesehenen Stromversorgungsnetz zugeführt.

Die vom Daten-Fernanzeige-Aktivier-Modul und/oder Daten-Fernanzeige-Sende-Modul 7 ausgegebenen Signale werden über das Stromversorgungsnetz von der Steckdose 10a aus, an die das Stromversorgungskabel 12 angeschlossen ist, an die übrigen im Haushalt vorgesehenen Steckdosen 10b übertragen und können von einer in eine, z. B. im gleichen oder in einem anderen Zimmer als die Geschirrspülmaschine 1 befindlichen, an einer Wand 15 befestigten Steckdose 10b eingeschobenen Fernanzeige-Vorrichtung 11 herausgefiltert, d.h. demoduliert bzw. decodiert werden.

An der Fernanzeige-Vorrichtung 11, insbesondere an einem in diese integrierten, hinterleuchteten Display werden - entsprechend den von der Fernanzeige-Vorrichtung 11 über das Stromversorgungsnetz von der Geschirrspülmaschine 1 empfangenen, demodulierten bzw. decodierten Daten - die Informationen z. B. bzgl. der Restlaufzeit des jeweiligen Programms und/oder bzgl. dem aktuellen Programmstand und/oder bzgl. der jeweils getroffenen Programmwahl und/oder bzgl. der Temperatur und/oder dem Salzvorrat und/oder dem Klarspülvorrat, etc. angezeigt.

Außer von der in Figur 1 gezeigten Geschirrspülmaschine 1 aus können zusätzlich auch von einem oder mehreren weiteren Haushaltsgeräten, z. B. einer Waschmaschine, einem Wäschetrockner, einem Kühlschrank, einem Gefrierschrank, etc., aus über das Stromversorgungsnetz jeweils anzuzeigende Informationen betreffende Daten gesendet werden, wobei die Informationen auf das jeweils entsprechende Haushaltsgerät bezogen sind, z. B. dessen Restlaufzeit betreffen oder dessen Temperatur, etc..

Da der Einbau des Daten-Fernanzeige-Aktivier-Moduls und/oder Daten-Fernanzeige-Sende-Moduls 7 lediglich optional vorgesehen ist, können die Herstellkosten für die Geschirrspülmaschine 1 (ohne Daten-Fernanzeige-Aktivier-Modul und/oder Daten-Fernanzeige-Sende-Modul 7) gering gehalten werden.

Der Einbau des Daten-Fernanzeige-Aktivier-Moduls und/oder Daten-Fernanzeige-Sende-Moduls 7, z. B. einer entsprechenden Chip-Karte, in eine z. B. an der Vorderseite 3a des Sockels 3 der Geschirrspülmaschine 1 vorgesehene Öffnung 4, insbesondere in einen Schacht bzw. einen darin vorgesehenen Adapter, ist ohne Fachmann, z. B. ohne Bestellung eines Kundendienstmonteurs, durch den Benutzer selbst möglich.

Mit der Erfindung ist eine Geschirrspülmaschine 1 geschaffen, die die Möglichkeit eine Fernanzeige-Vorrichtung 11 zu betreiben, aufweist und diese Möglichkeit unter Vermeidung hoher Herstellkosten für den Benutzer wählbar macht.

## Patentansprüche

1. Geschirrspülmaschine (1) mit wenigstens einer Anzeigevorrichtung zur Anzeige von Daten, wobei von der Anzeigevorrichtung (5) oder von einer Steuereinrichtung der Geschirrspülmaschine (1) bereitgestellte Daten an eine Fernanzeige-Vorrichtung (11) über das Stromversorgungsnetz weiterleitbar sind, **dadurch gekennzeichnet, dass** das die Geschirrspülmaschine (1) einen in einer Öffnung (4) angeordneten Adapter aufweist, in den ein zusätzliches, separates Daten-Fernanzeige-Aktivier-Modul und/oder Daten-Fernanzeige-Sende-Modul (7) einschiebbar bzw. einsteckbar ist, mittels dem die Daten verarbeitet und diesen entsprechende Daten über das Stromversorgungsnetz an die Fernanzeige-Vorrichtung (11) weitergeleitet werden.

2. Geschirrspülmaschine (1) nach Anspruch 1, **dadurch gekennzeichnet, dass** der Adapter in einem Schacht angeordnet ist.

3. Geschirrspülmaschine (1) nach Anspruch 1 oder 2, **dadurch gekennzeichnet, dass** die Geschirrspülmaschine (1) an ihrer Vorderseite (3a) einen Sockel (3) aufweisend ausgebildet ist, an dem die Öffnung (4) angeordnet ist.

4. Geschirrspülmaschine (1) nach einem der vorhergehenden Ansprüche, **dadurch gekennzeichnet, dass** die Geschirrspülmaschine (1) wenigstens eine Leitung aufweist, mit denen das Daten-Fernanzeige-Aktivier-Modul oder Daten-Fernanzeige-Sende-Modul 7 im eingeschobenen bzw. eingesteckten Zustand mit der Anzeigevorrichtung (5) oder der Steuereinrichtung verbunden ist.

5. Geschirrspülmaschine (1) nach einem der vorhergehenden Ansprüche, **dadurch gekennzeichnet, dass** über wenigstens eine in der Geschirrspülmaschine (1) vorgesehene Leitung mit einem an die Geschirrspülmaschine (1) angeschlossenen, zusätzlich der Stromversorgung der Geschirrspülmaschine (1) dienenden Stromversorgungskabel (12) die im Daten-Fernanzeige-Aktivier-Modul oder Daten-Fernanzeige-Sende-Modul (7) verarbeiteten Daten in Form entsprechend modulierter und codierter Signale über wenigstens einen Anschluss des eingeschobenen bzw. eingesteckten Daten-Fernanzeige-Aktivier-Modul oder Daten-Fernanzeige-Sende-Moduls (7) dem im Haushalt vorgesehenen Stromversorgungsnetz zuführbar sind.

6. Geschirrspülmaschine (1) nach einem der vorhergehenden Ansprüche, **dadurch gekennzeichnet, dass** das Daten-Fernanzeige-Aktiviermoduls und/oder Daten-Fernanzeige-Sende-Moduls (7) als Chip-Karte ausgebildet ist.

7. Geschirrspülmaschine (1) nach einem der vorhergehenden Ansprüche, **dadurch gekennzeichnet, dass** die vom eingesetzten Daten-Fernanzeige-Aktiviermodul und/oder Daten-Fernanzeige-Sende-Modul (7) weitergeleiteten Daten die Restlaufzeit und/oder den Programmstand betreffende Daten sind.

8. Geschirrspülmaschine (1) nach einem der vorhergehenden Ansprüche, **dadurch gekennzeichnet, dass** die an der Anzeigevorrichtung (5) angezeigten Daten die jeweils getroffene Programmwahl und/oder die Temperatur und/oder den Salzvorrat und/oder den Klarspülvorrat betreffende Daten sind.

9. Geschirrspülmaschine (1) nach Anspruch 8, **dadurch gekennzeichnet, dass** sich die an der Anzeigevorrichtung (5) angezeigten Daten zumindest teilweise von den vom Daten-Fernanzeige-Aktivier-Modul und/oder Daten-Fernanzeige-Sende-Modul (7) weitergeleiteten oder von der Fernanzeige-Vorrichtung (11) angezeigten Daten unterscheiden, wobei insbesondere die an der Anzeigevorrichtung (5) angezeigten Daten nicht die Restlaufzeit und/oder den Programmstand betreffende Daten sind.

10. Geschirrspülmaschine (1) mit einem Daten-Fernanzeige-Aktivier-Modul und/oder Daten-Fernanzeige-Sende-Modul (7) nach einem der Ansprüche 1 bis 9.

11. Daten-Fernanzeige-Aktivier-Modul und/oder Daten-Fernanzeige-Sende-Modul (7) für eine Geschirrspülmaschine nach einem der Ansprüche 1 bis 9, das im eingeschobenen bzw. eingebauten Zustand von einer Anzeigevorrichtung (5) oder einer Steuereinrichtung einer Geschirrspülmaschine (1) bereitgestellte Daten verarbeitet, und diesen entsprechende Daten über das Stromversorgungsnetz an eine Fernanzeige-Vorrichtung (11) weiterleitet, **dadurch gekennzeichnet, dass** das Daten-Fernanzeige-Aktivier-Modul und/oder Daten-Fernanzeige-Sende-Modul (7) zusätzlich in eine Geschirrspülmaschine (1) eingebaut oder an eine solche angeschlossen werden kann durch Einschieben bzw. Einstecken in einen in einer Öffnung einer Geschirrspülmaschine angeordneten Adapter.

12. Daten-Fernanzeige-Aktivier-Modul und/oder Daten-Fernanzeige-Sende-Modul (7) nach Anspruch 11, **dadurch gekennzeichnet, dass** das Daten-Fernanzeige-Aktivier-Modul und/oder Daten-Fernanzeige-Sende-Modul (7) eine Chip-Karte ist.

13. Daten-Fernanzeige-Aktivier-Modul und/oder Daten-Fernanzeige-Sende-Modul (7) nach Anspruch 11 oder 12, **dadurch gekennzeichnet, dass** das Daten-Fernanzeige-Aktivier-Modul oder Daten-Fernanzeige-Sende-Modul (7) wenigstens einen Anschluss aufweist, der im eingeschobenen bzw. eingebauten Zustand die Anzeigevorrichtung (5) oder einer Steuereinrichtung mittels wenigstens einer in der Geschirrspülmaschine (1) vorgesehene Leitung verbindet.

14. Daten-Fernanzeige-Aktivier-Modul und/oder Daten-Fernanzeige-Sende-Modul (7) nach Anspruch 11, 12 oder 13, **dadurch gekennzeichnet, dass** die im Daten-Fernanzeige-Aktivier-Modul oder Daten-Fernanzeige-Sende-Modul (7) verarbeiteten Daten in Form entsprechend modulierter und codierter Signale über wenigstens einen Anschluss des Daten-Fernanzeige-Aktivier-Modul oder Daten-Fernanzeige-Sende-Moduls (7) dem im Haushalt vorgesehenen Stromversorgungsnetz zuführbar sind, die über wenigstens eine in der Geschirrspülmaschine (1) vorgesehene Leitung mit einem an die Geschirrspülmaschine (1) angeschlossenen, zusätzlich der Stromversorgung der Geschirrspülmaschine (1) dienenden Stromversorgungskabel (12) verbunden ist.

15. Daten-Fernanzeige-Aktivier-Modul nd/oder Daten-Fernanzeige-Sende-Modul (7) nach einem der Ansprüche 11 bis 14, **dadurch gekennzeichnet, dass** die jeweils anzuzeigenden Informationen bzgl. Restlaufzeit und/oder aktuellem Programmstand und/oder getroffener Programmwahl und/oder Temperatur und/oder Salzvorrat und/oder Klarspülvorrat, etc., betreffenden Daten von der Anzeigevorrichtung (5) oder der Steuereinrichtung über das Daten-Fernanzeige-Aktivier-Modul oder Daten-Fernanzeige-Sende-Modul (7) gesendet werden.

## Claims

1. Dishwasher (1) with at least one indicating device for indicating data, wherein data provided by the indicating device (5) or by a control device of the dishwasher (1) can be passed on by way of the power supply mains to a remote display device (11), **characterised in that** the dishwasher (1) comprises an adapter which is arranged in an opening (4) and into which an additional, separate data remote display activation module and/or data remote display transmission module (7) can be inserted or pushed, by means of which module or modules the data are processed and data corresponding therewith are passed on by way of the power supply mains to the remote display device (11).

2. Dishwasher (1) according to claim 1, **characterised in that** the adapter is arranged in a shaft.

3. Dishwasher (1) according to claim 1 or 2, **characterised in that** the dishwasher (1) is constructed to have at its front side (3a) a pedestal (3) at which the opening (4) is arranged.

4. Dishwasher (1) according to any one of the preceding claims, **characterised in that** the dishwasher (1) has at least one line by which the data remote display activation module or data remote display transmission module (7) in the pushed-in or inserted state is connected with the indicating device (5) or the control device.

5. Dishwasher (1) according to any one of the preceding claims, **characterised in that** the data processed in the data remote display activation module or data remote display transmission module (7) and the form of correspondingly modulated and coded signals can be fed to the power supply mains, which is provided in the household, by way of at least one connection of the pushed-in or inserted data remote display activation module or data remote display transmission module (7) via at least one line, which is provided in the dishwasher (1), with a power supply cable (12) which is connected with the dishwasher (1) and additionally servers for power supply of the dishwasher (1).

6. Dishwasher (1) according to any one of the preceding claims, **characterised in that** the data remote display activation module and/or data remote display transmission module (7) is or are constructed as a chip card.

7. Dishwasher (1) according to any one of the preceding claims, **characterised in that** the data passed on by the inserted data remote display activation module and/or data remote display transmission module (7) is or are data concerning the remaining running time and/or the program status.

8. Dishwasher (1) according to any one of the preceding claims, **characterised in that** the data displayed at the indicating device (5) are data concerning the respectively undertaken program selection and/or the temperature and/or the salt reserve and/or the clear-rinsing agent reserve.

9. Dishwasher (1) according to claim 8, **characterised in that** the data displayed at the indicating device differ at least in part from the data passed on by the data remote display activation module and/or data remote display transmission module (7) or displayed by the remote display device (11), wherein, in particular, the data displayed at the indicating device (5) are not data concerning the remaining running time and/or program status.

10. Dishwasher (1) with a data remote display activation module and/or data remote display transmission module (7) according to any one of claims 1 to 9.

11. Data remote display activation module and/or data remote display transmission module (7) for a dishwasher according to any one of claims 1 to 9, which in the pushed-in or inserted state processes data provided by an indicating device (5) or a control device of a dishwasher (1) and passes data corresponding therewith on by way of the power supply mains to a remote display device (11), **characterised in that** the data remote display activation module and/or data remote display transmission module (7) is or are additionally installed in a dishwasher (1) or can be connected therewith by pushing or inserting into an adapter arranged in an opening of a dishwasher.

12. Data remote display activation module and/or data remote display transmission module (7) according to claim 11, **characterised in that** the data remote display activation module and/or data remote display transmission module (7) is a chip card.

13. Data remote display activation module and/or data remote display transmission module (7) according to claim 11 or 12, **characterised in that** the data remote display activation module and/or data remote display transmission module (7) comprises or comprise at least one connection, which in the pushed-in or installed state connects the indicating device (5) or the control device by means of at least one line provided in the dishwasher (1).

14. Data remote display activation module and/or data remote display transmission module (7) according to claim 11, 12 or 13, **characterised in that** the data processed in the data remote display activation module and/or data remote display transmission module (7) and in the form of corresponding modulated and coded signals can be fed by way of at least one connection of the data remote display activation module or data remote display transmission module (7) to the power supply mains which is provided in the household and which is connected by way of at least one line, which is provided in the dishwasher (1), with a power supply cable (12) which is connected with the dishwasher (1) and additionally serves for power supply of the dishwasher (1).

15. Data remote display activation module and/or data remote display transmission module (7) according to any one of claims 11 to 14, **characterised in that** the respective items of information to be displayed with respect to data concerning remaining running time and/or current program status and/or program selection undertaken and/or temperature and/or salt reserve and/or clear-rinsing agent reserve, etc., are transmitted by the indicating device (5) or the control device via the data remote display activation module or data remote display transmission module (7).

## Revendications

1. Lave-vaisselle (1) comprenant au moins un dispositif d'affichage destiné à visualiser des données, les données fournies par le dispositif d'affichage (5) ou par un dispositif de commande du lave-vaisselle (1) étant transférables à un dispositif d'affichage à distance (11) par l'intermédiaire du réseau d'alimentation en courant, **caractérisé en ce que** le lave-vaisselle (1) présente un adaptateur disposé dans une ouverture (4), dans lequel adaptateur un module supplémentaire séparé d'activation par affichage à distance de données et/ou un module d'émission de données par affichage à distance (7) est insérable resp. enfichable, au moyen duquel les données sont traitées et des données correspondant à celles-ci sont transmises au dispositif d'affichage à distance (11) par l'intermédiaire du réseau d'alimentation en courant.

2. Lave-vaisselle (1) selon la revendication 1, **caractérisé en ce que** l'adaptateur est disposé dans un puits.

3. Lave-vaisselle (1) selon la revendication 1 ou 2, **caractérisé en ce que** le lave-vaisselle (1) est réalisé sur sa face avant (3a) en présentant un socle (3), sur lequel est disposée l'ouverture (4).

4. Lave-vaisselle (1) selon l'une quelconque des revendications précédentes, **caractérisé en ce que** le lave-vaisselle (1) présente au moins une ligne, au moyen de laquelle le module d'activation par affichage à distance de données ou le module d'émission de données par affichage à distance (7) est connecté au dispositif d'affichage (5) à l'état inséré resp. à l'état enfiché.

5. Lave-vaisselle (1) selon l'une quelconque des revendications précédentes, **caractérisé en ce que** les données traitées dans le module d'activation par affichage à distance de données ou le module d'émission de données par affichage à distance (7) peuvent, par l'intermédiaire d'au moins une ligne ménagée dans le lave-vaisselle (1) à l'aide d'un câble d'alimentation en courant (12) connecté au lave-vaisselle (1), servant en plus à l'alimentation en courant du lave-vaisselle (1), être amenées au réseau d'alimentation en courant ménagé dans le foyer sous forme de signaux modulés et codés de manière correspondante par l'intermédiaire d'au moins une connexion du module d'activation par affichage à distance de données ou du module d'émission de données par affichage à distance (7) inséré resp. enfiché.

6. Lave-vaisselle (1) selon l'une quelconque des revendications précédentes, **caractérisé en ce que** le module d'activation par affichage à distance de données et/ou le module d'émission de données par affichage à distance (7) sont réalisés comme carte à puce.

7. Lave-vaisselle (1) selon l'une quelconque des revendications précédentes, **caractérisé en ce que** les données transmises par le module d'activation par affichage à distance de données et/ou le module d'émission de données par affichage à distance (7) utilisé(s) sont des données concernant le temps de marche résiduel et/ou l'état du programme.

8. Lave-vaisselle (1) selon l'une quelconque des revendications précédentes, **caractérisé en ce que** les données affichées sur le dispositif d'affichage (5) sont les données concernant la sélection du programme respectivement choisi et/ou la température et/ou la réserve de sel et/ou la réserve de liquide de rinçage.

9. Lave-vaisselle (1) selon la revendication 8, **caractérisé en ce que** les données affichées sur le dispositif d'affichage (5) se distinguent au moins en partie des données transmises par le module d'activation par affichage à distance de données et/ou le module d'émission de données par affichage à distance (7) ou de celles affichées par le dispositif d'affichage à distance (11), notamment les données affichées sur le dispositif d'affichage (5) étant des données ne concernant pas le temps de marche résiduel et/ou l'état du programme.

10. Lave-vaisselle (1) comprenant un module d'activation par affichage à distance de données et/ou un module d'émission de données par affichage à distance (7) selon l'une quelconque des revendications 1 à 9.

11. Module d'activation par affichage à distance de données et/ou module d'émission de données par affichage à distance (7) pour un lave-vaisselle selon l'une quelconque des revendications 1 à 9, lequel, à l'état inséré resp. installé, traite les données fournies par un dispositif d'affichage (5) ou un dispositif de commande d'un lave-vaisselle (1) et transmet des données correspondante à celles-ci à un dispositif d'affichage à distance par l'intermédiaire d'un réseau d'alimentation en courant, **caractérisés en ce que** le module d'activation par affichage à distance de données et/ou le module d'émission de données par affichage à distance (7) peuvent être en plus installés dans un lave-vaisselle (1) ou connectés à un tel lave-vaisselle par insertion resp. enfichage dans un adaptateur disposé dans une ouverture d'un lave-vaisselle.

12. Module d'activation par affichage à distance de données et/ou module d'émission de données par affichage à distance (7) selon la revendication 11, **caractérisé en ce que** le module d'activation par affichage à distance de données et/ou le module d'émission de données par affichage à distance (7) sont une carte à puce.

13. Module d'activation par affichage à distance de données et/ou module d'émission de données par affichage à distance (7) selon la revendication 11 ou 12, **caractérisé en ce que** le module d'activation par affichage à distance de données et/ou le module d'émission de données par affichage à distance (7) présentent au moins une connexion qui, à l'état inséré resp. installé, connecte le dispositif d'affichage (5) ou un dispositif de commande au moyen d'au moins une ligne ménagée dans le lave-vaisselle (1).

14. Module d'activation par affichage à distance de données et/ou module d'émission de données par affichage à distance (7) selon les revendications 11, 12 ou 13, **caractérisé en ce que** les données traitées dans le module d'activation par affichage à distance de données ou le module d'émission de données par affichage à distance (7) peuvent être amenées au réseau d'alimentation en courant ménagé dans le foyer sous forme de signaux modulés et codés de manière correspondante par l'intermédiaire d'au moins une connexion du module d'activation par affichage à distance de données ou du module d'émission de données par affichage à distance (7), qui est connectée à un câble d'alimentation en courant (12) raccordé au lave-vaisselle (1), servant en plus à l'alimentation en courant du lave-vaisselle (1), par l'intermédiaire d'au moins une ligne ménagée dans le lave-vaisselle (1).

15. Module d'activation par affichage à distance de données et/ou module d'émission de données par affichage à distance (7) selon l'une quelconque des revendications 11 à 14, **caractérisé en ce que** les données à afficher respectivement concernant le temps de marche résiduel et/ou l'état actuel du programme et/ou la sélection du programme choisi et/ou la température et/ou la réserve de sel et/ou la réserve de liquide de rinçage, etc., sont émises par le dispositif d'affichage (5) ou le dispositif de commande par l'intermédiaire du module d'activation par affichage à distance de données et/ou du module d'émission de données par affichage à distance (7).
